# EUROPÄISCHE PATENTSCHRIFT

(11) **EP 0 639 670 B1**
(45) Veröffentlichungstag und Bekanntmachung des Hinweises auf die Patenterteilung: **19.11.1997**
(21) Anmeldenummer: 94112348.1
(22) Anmeldetag: 08.08.1994
(51) Int. Cl.: E01C 9/04

(54) **Formstück für eine fahrradfreundliche Gleisübergangseinrichting**
Moulded article for cyclist friendly railroadcrossing
Pièce moulée agréablement pour les cyclistes pour traverser les rails

(30) Priorität: 18.08.1993 DE 9312383 U
(43) Veröffentlichungstag der Anmeldung: 22.02.1995
(73) Patentinhaber: GUMMIWERK KRAIBURG ELASTIK BETEILIGUNGS GMBH & CO., D-84529 Tittmoning (DE)
(72) Erfinder: Schmidt, Peter, D-84478 Waldkraiburg (DE)
(74) Vertreter: Weickmann, Heinrich, Dipl.-Ing.

(56) Entgegenhaltungen:
- DE-A- 4 011 599
- DE-U- 8 811 396
- DE-U- 9 200 311
- US-A- 3 465 963

## Beschreibung

Die Erfindung betrifft eine Formkörpereinheit gemäß dem Oberbegriff des Anspruchs 1.

Aus der gattungsbildenden DE-U-92 00 311 ist eine Formkörpereinheit bekannt, welche von einer Beton-Gleistragplatte und an dieser angebrachten Gummieinlagen gebildet ist. Die Gummieinlagen weisen an ihren den Schienen zugewandten Enden Vorsprünge auf, die von dem Spurkranz eines Schienenfahrzeugs bei Vorüberfahrt nach unten ausgelenkt werden können und nach Vorüberfahrt des Schienenfahrzeugs aufgrund ihrer Gummielastizität wieder in ihre Ausgangsstellung zurückkehren. In dieser Ausgangsstellung schließt der verkehrsbelastete Oberflächenbereich der Gummieinlageelemente im wesentlichen bündig mit der Oberseite der Schienen ab. Die Gummieinlageelemente sind als von der Gleistragplatte gesonderte Bauteile ausgebildet und mit dieser lösbar verbunden.

Wird nun der Vorsprung der Gummieinlageelemente durch einen Spurkranz eines Schienenfahrzeugs nach unten ausgelenkt, so setzt sich die aus dieser Verformung resultierende Beanspruchung bis in den Hauptteil des Einlageelements fort, d.h. bis in den Bereich der Schraubverbindung des Einlageelements mit der Gleistragplatte. Die stärkste Oberflächenbeanspruchung des Gummielements wird hierbei unmittelbar an der verkehrsbelasteten Oberfläche auftreten, und zwar in Form einer Dehnung dieser Oberfläche. Die vorstehend genannten Beanspruchungen können insbesondere bei tiefen Temperaturen im Winter, wenn das Gummimaterial spröde ist, zur Bildung von Rissen im Gummimaterial führen, die im Extremfall das Abreißen des Vorsprungs vom Hauptteil des Gummielements bzw. des gesamten Gummielements von der Gleistragplatte nach sich ziehen können.

Aus der DE-U-88 11 396 und der US-A-3 465 963 sind jeweils Formkörpereinheiten bekannt, bei denen das bis an die Schiene heranreichende Teil der Formkörpereinheit durch den Spurkranz eines Schienenfahrzeugs komprimiert wird. Die aus der US-A-3 465 963 bekannte Formkörpereinheit ist hierzu im wesentlichen in Form eines umgekehrten U ausgebildet, während die aus der DE U-88 11 396 bekannte Formkörpereinheit mit inneren Hohlräumen ausgebildet ist. Die häufige und starke Verformung hat jedoch, insbesondere im Winter, ebenfalls zur Folge, daß das Gummimaterial rasch brüchig wird.

Die aus der DE-A-40 11 599 bekannten, zum Auslegen des Flächenbereichs zwischen den Schienen vorgesehenen Formkörper untergreifen die Schienenköpfe der beiden Schienen und bilden an den Innenseiten der Schienen Spurrillen für die Spurkränze der Schienenlaufräder von Schienenfahrzeugen. Aufgrund dieser Spurrillen ist es in der Vergangenheit zu zahlreichen Unfällen von Zweiradfahrern gekommen, da sich die Reifen, insbesondere von Fahrrädern, in den Spurrillen verfingen, was zum Sturz des Zweiradfahrers führte.

Zur Vermeidung derartiger Unfälle wurden in die Spurrillen Gummischläuche eingeklebt, die zwar bei Vorbeifahrt eines Schienenfahrzeugs von den Spurkränzen dessen Schienenlaufräder zusammengedruckt werden können, aufgrund des geringeren Gewichts jedoch nicht von den Reifen eines Zweirads mit Fahrer. Es hat sich jedoch in der Praxis gezeigt, daß die Schläuche durch die häufige und starke Verformung rasch brüchig wurden und in der Folge somit ihre Funktion nicht mehr erfüllen konnten.

Gegenüber dem vorstehend diskutierten Stand der Technik ist es Aufgabe der Erfindung, eine Formkörpereinheit der eingangs genannten Art bereitzustellen, welche bei unverminderter Sicherheitsfunktion, insbesondere für Zweiradfahrer, eine verminderte Verschleißanfälligkeit und somit eine verbesserte Haltbarkeit aufweist.

Diese Aufgabe wird durch eine Formkörpereinheit mit der Merkmalskombination des Anspruchs 1 gelöst.

Nach der Rückkehr in seine Ausgangsstellung schließt der erfindungsgemäße Formkörper mit der Oberseite der Schiene im wesentlichen bündig ab, so daß nach Vorbeifahrt eines Schienenfahrzeugs keine Spurrille mehr vorhanden ist. Somit ist die Unfallgefahr für Zweiradfahrer zumindest deutlich vermindert, wenn nicht gar vollständig ausgeschlossen. Da der im wesentlichen vollständig aus Gummimaterial gebildete Formkorper bzw. sein im wesentlichen bis an die Schiene heranreichender Teil zur Schaffung einer Spurrille für die Vorbei fahrt eines Schienenfahrzeugs nicht insgesamt komprimiert wird, sondern von dem Spurkranz dessen Schienenlaufrads ausgelenkt wird, ist der Formkörper lediglich geringer Verformungsbeanspruchung ausgesetzt. Diese geringere Beanspruchung führt zu deutlich erhöhter Haltbarkeit des Formkörpers.

Der Bildung von Rissen im Oberflächenbereich des im wesentlichen bis an die Schiene heranreichenden Teils des Formkörpers infolge wiederholter Auslenkung durch einen Spurkranz eines Schienenfahrzeugs wird hierbei dadurch vorgebeugt, daß in einem verkehrsbelasteten Oberflächenbereich des Formkörpers im Bereich dessen im verlegten Zustand im wesentlichen bis an die Schiene heranreichenden Teils wenigstens eine im verlegten Zustand in Schienenlängsrichtung verlaufende Nut ausgebildet ist.

Ist der Formkörper hierbei mit einem Kernbereich aus vulkanisiertem Altgummimaterial sowie an mindestens einer verkehrsbelasteten Seite mit einer im wesentlichen geschlossenen Deckhaut aus vulkanisiertem Rohgummi ausgebildet, so wird zur weiteren Erhöhung der Haltbarkeit des Formkörpers vorgeschlagen, daß der im wesentlichen bis an Schiene heranreichende und durch den Spurkranz eines Schienenlaufrads auslenkbare Teil des Formkörpers im wesentlichen vollständig aus Rohgummi gebildet ist.

Wenn der Formkörper derart bemessen ist, daß im verlegten Zustand des Formkörpers der Abstand seines im wesentlichen bis an die Schiene heranreichenden Teils von der Schiene so groß ist, daß dieser Teil bei Auslenkung durch den Spurkranz eines Schienenlaufrads die Schiene nicht berührt, so kann hierdurch verhindert werden, daß dieser Teil nach Auslenkung durch den Spurkranz eines Schienenfahrzeugs infolge von Kontaktreibung mit der Schiene nicht mehr in seine Ausgangsstellung zurückkehrt.

Um den Formkörper zwischen den Schienen zentrieren zu können, wird vorgeschlagen, daß der Formkörper mit wenigstens einer Anlagefläche versehen ist, welche in dessen verlegtem Zustand jeweils mit einer zugeordneten, an Zentrierelementen ausgebildeten Gegenanlagefläche zusammenwirkt.

Um dem Formkörper an seiner verkehrsbelasteten Oberfläche möglichst günstige Oberflächeneigenschaften bezüglich Begehbarkeit und Befahrbarkeit und insbesondere eine möglichst günstige Rutschfestigkeit sowohl im trockenen als auch im nassen Zustand verleihen zu können, wird vorgeschlagen, daß mindestens ein verkehrsbelasteter Oberflächenbereich des Formkörpers mit einer Flächenprofilierung, bspw. einem Rautenmuster, versehen ist. Weiterhin kann die Rutschfestigkeit dadurch günstig beeinflußt werden, daß ein verkehrsbelasteter Oberflächenbereich des Formkörpers mit Nägeln oder Spikes bestückt ist.

Die Erfindung wird im folgenden an Ausführungsbeispielen an Hand der beigefügten Zeichnungen näher erläutert werden. Es stellt dar:
- Figur 1: eine Gleisübergangseinrichtung mit einer ersten Ausführungsform eines erfindungsgemäßen Formstücks;
- Figur 2: eine Draufsicht zu Figur 1;
- Figur 3: eine Ansicht einer Stoßstelle zwischen in Schienenlängsrichtung aufeinanderfolgenden Formstücken in Ausgangsstellung; und
- Figur 4: eine Ansicht analog Figur 2, jedoch bei Vorbeifahrt eines Schienenfahrzeugs.

In Figur 1 sind die beiden Schienen einer Gleisanlage mit 10 bezeichnet. Diese Schienen 10 sind durch Klemmvorrichtungen 12 auf Schwellen 14 verlegt. Die Schwellen 14 sind in einem Schotterbett verlegt, das jeweils zwischen zwei aufeinanderfolgenden Schwellen durch Stopfen verdichtet ist. Die Schienen 10 und die Schwellen 14 bilden einen Gleisrost. Das Bettungsmaterial 16 liegt annähernd bündig mit den oberen Flächen der Schwellen 14.

Wie insbesondere in Figuren 3 und 4 zu erkennen ist, umfaßt eine Klemmvorrichtung 12 eine auf einer Schwelle 14 befestigte Grundplatte 12a, auf welcher die Schiene 10 aufliegt, sowie beidseits der Schiene 10 jeweils ein Klemmbackenteil 12b, um die Schiene 10 auf der Grundplatte 12a festzulegen.

Mit Bezug wiederum auf Figur 1, sind auf der Außenseite jeder Schiene 10, d.h. auf der von der anderen Schiene abgewandten Seite jeder Schiene 10, sogenannte Schienenformstücke 18 auf den Schwellen 14 verlegt. Diese Schienenformstücke weisen an beiden Enden jeweils eine Halbausnehmung 18a auf. Die Halbausnehmungen 18a sind derart bemessen, daß in der von den Halbausnehmungen zweier aufeinanderfolgender Schienenformstücke 18 gebildeten Ausnehmung jeweils ein Klemmbackenteil 12b einer Klemmvorrichtung 12 Platz findet.

Auf der Innenseite jeder Schiene 10, d.h. auf der der anderen Schiene zugewandten Seite der Schiene 10, sind aus Profilträgern gefertigte, im wesentlichen rechteckige Elemente 20 auf den Schwellen 14 verlegt. Wie in Figur 2 dargestellt ist, umfaßt ein derartiges Element 20 zwei parallel zueinander angeordnete Trägerabschnitte 20a und 20c, welche über zwei Trägerabschnitte 20b miteinander verbunden, bspw. verlötet oder verschweißt, sind. Im verlegten Zustand liegt das Element 20 mit seinem Abschnitt 20c an der Schiene 10 und mit seinen Abschnitten 20b an zwei benachbarten Klemmvorrichtungen 12 an. Die beiden Längsenden des Abschnitts 20a überragen die Rechteckform jeweils um etwa die halbe Breite einer Klemmvorrichtungen 12, so daß die Abschnitte 20a aufeinanderfolgender Elemente 20 ein im wesentlichen durchgehendes Profil bilden. Im vorliegenden Ausführungsbeispiel weisen die Elemente 20 C-förmigen Querschnitt auf (vgl. Figuren 3 und 4). Es ist jedoch ebenso der Einsatz anderer Profilquerschnitte, bspw. von Rechteckprofilen, denkbar.

Zwischen den beiden Schienen 10 liegen auf den Elementen 20 erfindungsgemäße Formstücke 22 (im folgenden als Mittelplatten 22 bezeichnet) auf. Diese Mittelplatten 22 haben im wesentlichen T-förmigen Querschnitt (siehe bspw. Figur 1) mit einem Querschenkel 22a und einem Mittelschenkel 22b. Wie insbesondere in Figur 3 zu erkennen ist, sind die Mittelschenkel 22b bei 22c derart abgeschrägt, daß sie zwischen die Elemente 20 leicht eingeschoben und von diesen zwischen den Schienen 10 zentriert werden können. Zur Zentrierung wirken hierbei Anlageflächen 22k der Querschenkel 20b mit Gegenanlageflächen 20d der Zentrierelemente 20 zusammen.

Die Querschenkel 22a weisen an ihren äußeren Endbereichen Vorsprünge 22d auf, die im verlegten Zustand der Mittelplatten 22 im wesentlichen bis an die Schienen 10 heranreichen. Am Übergang vom Hauptteil des Querschenkels 22a zum Vorsprung 20d ist in einer Fahrfläche 221 der Mittelplatte 22 eine in Schienenlängsrichtung verlaufende Nut 22e ausgebildet, um der Bildung von Rissen in der Fahrfläche 221 bei wiederholtem Auslenken des Vorsprungs 22d vorzubeugen. Zur Verstärkung dieses erwünschten Effekts sind zwischen der Nut 22e und dem Rand des Vorsprungs 22d weitere in Schienenlängsrichtung verlaufende Nuten bzw. Rillen 22m ausgebildet.

Die Mittelplatten 22 sind an jeweils einer Endfläche 22f mit Nuten 22g versehen und an der gegenüberliegenden Endfläche 22h mit zu den Nuten 22g komplementär ausgebildeten Rippen 22i (siehe Figur 2). Zur Herstellung einer geschlossenen Reihe von Mittelplatten wird aufeinanderfolgen jeweils eine Mittelplatte 22 zwischen die Schienen 10 eingelegt und mit den bereits fertig verlegten Mittelplatten derart zusammengeschoben, daß die Rippen 22i einer Mittelplatte 22 jeweils in die Nuten 22g der nächstfolgenden Mittelplatte 22 eindringen. Hierdurch entsteht eine praktisch stoßfreie und dichte Verbindung zwischen aufeinanderfolgenden Mittelplatten.

Die Unterseiten der Mittelschenkel 22b liegen auf den Schwellen 14 und dem Bettungsmaterial 16 auf. Das Zusammenschieben aufeinanderfolgender Mittelplatten 22 kann mit Hilfe von Bandeisen erfolgen, die an der Unterseite der Mittelplatten 22 auf den Schwellen 14 verlegt werden. An diesen Bandeisen werden einenends jeweils ein Widerlager und andernends jeweils ein Kraftgerät angesetzt, so daß durch Betätigung des Kraftgeräts die Mittelplatten in Längsrichtung der Schienen 10 gegeneinander gedrückt werden.

Die Mittelplatten 22 werden durch ihr Eigengewicht, die Nut-Feder-Verbindungen 22g/22i sowie die Zentrierelemente 20 in Position gehalten, so daß keine besonderen Maßnahmen zur Befestigung der Mittelplatten am Gleisbett bzw. dem Gleisrost erforderlich sind.

Weiterhin sind Außenplatten 28 vorgesehen. Die Außenplatten 28 sind im wesentlichen L-förmig ausgebildet mit einem horizontalen Schenkel 28a, der zur Auflage auf den Schienenformstücken 18 bestimmt ist, und einem vertikalen Schenkel 28b, der zur Auflage auf den Schwellen 14 und dem Bettungsmaterial 16 bestimmt ist. Die Außenplatten 28 weisen ferner Vorsprünge 26e zum Untergreifen der Schienenköpfe 10b auf und sind analog den Mittelplatten 22 an jeweils einer Endfläche 28f mit Nuten 28g und an der jeweils gegenüberliegenden Endfläche 28h mit entsprechenden Rippen 28i ausgeführt (siehe Figur 2), so daß sie zur Bildung einer praktisch stoßfreien und dichten Verbindung zwischen aufeinanderfolgenden Außenplatten 28 genauso wie die Mittelplatten 22 zusammengeschoben werden können.

Zur Erleichterung des Zusammenbaus werden die Oberseiten der Schienenformstücke 18 bzw. der Zentrierelemente 20 vor dem Auflegen der Mittelplatten 22 und der Außenplatten 28 mit Schmierseife gleitfreudig gemacht.

Wie insbesondere in Figur 1 zu erkennen ist, sind die Fahrflächen 221 und 281 der Mittel- und Außenplatten 22 und 28 mit einer rautenförmigen Profilierung 32 versehen, welche für eine hohe Rutschfestigkeit der Fahrflächen 221 und 281 sorgen. Diese Rutschfestigkeit kann ferner durch in die Fahrflächen eingelassene Spikes bzw. Nägel 36 erhöht werden (siehe Figuren 3 und 4).

In Figur 3 ist eine Stoßstelle zwischen aufeinanderfolgenden Mittelplatten 22 und Außenplatten 28 mit dazwischen angeordneter Schiene 10 im nicht von einem Schienenfahrzeug befahrenen Zustand dargestellt. Die Außenplatte 28 reicht bis unmittelbar an die Schiene 10 heran und ihre Fahrfläche 281 schließt im wesentlichen bündig mit der Oberseite 10a der Schiene 10 ab. Auch die Fahrfläche 221 der Mittelplatte 22 schließt im wesentlichen bündig mit der Oberseite 10a der Schiene 10 ab, der Vorsprung 22d hat jedoch von der Schiene 10 einen derart bemessenen Abstand, daß er, wie in Figur 4 dargestellt ist, von einem Spurkranz 34a eines Schienenlaufrads 34 ausgelenkt werden kann, ohne mit der Schiene 10 in Berührung zu gelangen. Hierdurch wird sichergestellt, daß der Vorsprung 22d nach Vorbeifahrt des nenfahrzeugs unter dem Einfluß der Elastizität des Gummimaterials wieder in seine in Figur 3 dargestellte Ausgangsstellung zurückkehrt und nicht infolge von Kontaktreibung in der in Figur 4 dargestellten ausgelenkten Stellung verharrt.

In Figur 4 erkennt man, daß bei der Auslenkung des Vorsprungs 22d der Mittelplatte 22 durch den Schienenkranz 34a eines Schienenlaufrads 34 nicht allein der Vorsprung 22d verformt wird, sondern daß sich die Verformung bis in den Querschenkel 22a hinein fortsetzt (siehe bspw. Verformung der oberen Nut 22g). Hierdurch wird die Belastung auf ein größeres Materialvolumen verteilt, so daß die Beanspruchung des Materials insgesamt ab- und die Haltbarkeit der Mittelplatte 22 zunimmt. Ist die Mittelplatte mit einem Kernbereich aus vulkanisiertem Altgummimaterial sowie mit einer Deckschicht aus vulkanisiertem Rohgummi ausgebildet, wie dies bspw. in der DE 40 11 599 A1 beschrieben ist, so sollte der Vorsprung 22d vollständig aus vulkanisiertem Rohgummi geformt sein. Ferner sollte darauf geachtet werden, daß sich durch den Verlauf der Kraftlinien vom Vorsprung 22d in die Mittelplatte 22 am Übergang von Deckschicht und Kernbereich nicht unerwünschte Sollbruchstellen ausbilden.

Obgleich die Formkörper bzw. Mittelplatten der vorstehenden Ausführungsbeispiele als in Schienenquerrichtung einstückig ausgebildet beschrieben wurden, ist es grundsätzlich auch denkbar, diese Platten in Schienenquerrichtung zwei- oder mehrteilig auszubilden. Bei einer zweiteiligen Ausbildung ist an jedem der beiden Teile ein dem Vorsprung 22d entsprechender Vorsprung ausgebildet.

## Patentansprüche

1. Formkörpereinheit (22) für eine wenigstens eine derartige Formkörpereinheit (22) umfassende Gleisübergangseinrichtung,
wobei die Formkörpereinheit (22) im verlegten Zustand zwischen zwei ein Gleis bildenden Schienen (10) auf dem Gleisrost (10,14) oder/und dem Bettungsmaterial (16) unmittelbar oder mittelbar aufliegt,
wobei die Formkörpereinheit (22) an ihren im verlegten Zustand den Schienen (10) zugewandten Seiten Vorsprünge (22d) aufweist, die in einer Ausgangsstellung der Formkörpereinheit (22) im wesentlichen bis an die jeweilige Schienen (10) heranreichen und deren verkehrsbelasteter Oberflächenbereich (221) mit der Oberseite (10a) der Schienen (10) im wesentlichen bündig abschließt, und
wobei die im wesentlichen bis an die Schienen (10) heranreichenden Vorsprünge (22d) der Formkörpereinheit (22) durch die Spurkränze (34a) von Schienenlaufrädern (34) auslenkbar sind und selbsttätig in die Ausgangsstellung zurückkehren, wenn sie mit den Spurkränzen (34a) nicht mehr in Eingriff sind,
**dadurch gekennzeichnet,**
daß die Formkörpereinheit (22) im wesentlichen vollständig aus Gummimaterial gebildet ist,
daß in dem verkehrsbelasteten Oberflächenbereich (221) der Formkörpereinheit (22) im Bereich der Vorsprünge (22d) wenigstens eine im verlegten Zustand in Schienenlängsrichtung verlaufende Nut (22e, 22m) ausgebildet ist, und
daß die Formkörpereinheit (22) zwischen die beiden ein Gleis bildenden Schienen (10) einlegbar ist.

2. Formkörpereinheit nach Anspruch 1,
wobei die Formkörpereinheit einen Kernbereich aus vulkanisiertem Altgummimaterial sowie an mindestens einer verkehrsbelasteten Seite eine im wesentlichen geschlossene Deckhaut aus vulkanisiertem Rohgummi aufweist,
**dadurch gekennzeichnet**, daß die im wesentlichen bis an die Schienen (10) heranreichenden und durch die Spurkränze (34a) von Schienenlaufrädern (34) auslenkbaren Vorsprünge (22d) der Formkörpereinheit (22) im wesentlichen vollständig aus Rohgummi gebildet ist.

3. Formkörpereinheit nach Anspruch 1 oder 2,
**dadurch gekennzeichnet**, daß die Formkörpereinheit (22) derart bemessen ist, daß im verlegten Zustand der Formkörpereinheit (22) der Abstand ihrer im wesentlichen bis an die Schienen (10) heranreichenden Vorsprünge (22d) von der jeweiligen Schiene (10) so groß ist, daß diese Teile (22d) bei Auslenkung durch den Spurkranz (34a) eines Schienenlaufrads (34) die jeweilige Schiene (10) nicht berühren.

4. Formkörpereinheit nach einem der Ansprüche 1 bis 3,
**dadurch gekennzeichnet**, daß die Formkörpereinheit (22) mit wenigstens einer Anlagefläche (22k) versehen ist, welche in ihrem verlegtem Zustand jeweils mit einer zugeordneten, an Zentrierelementen (20) ausgebildeten Gegenanlagefläche (22d) zusammenwirkt zur Zentrierung der Formkörpereinheit (22) zwischen den Schienen (10).

5. Formkörpereinheit nach einem der Ansprüche 1 bis 4,
**dadurch gekennzeichnet,** daß mindestens ein verkehrsbelasteter Oberflächenbereich (221) der Formkörpereinheit (22) mit einer Flächenprofilierung (32) versehen ist.

6. Formkörpereinheit nach Anspruch 5,
**dadurch gekennzeichnet,** daß die Flächenprofilierung (32) ein Rautenmuster aufweist.

7. Formkörpereinheit nach einem der Ansprüche 1 bis 6,
**dadurch gekennzeichnet,** daß ein verkehrsbelasteter Oberflächenbereich (221) der Formkörpereinheit (22) mit Nägeln bzw. Spikes (36) bestückt ist.

## Claims

1. A moulded article assembly (22) for a track-crossing comprising at least one such moulded article assembly (22), wherein in the installed condition between two rails (10) forming a track the moulded article assembly (22) is laid directly or indirectly on the track grid (10,14) and/or the ballast material, wherein on its sides facing the rails (10) in the installed condition the moulded article assembly (22) has projections (22d), which in a starting position of the moulded article assembly (22) extend substantially up to the respective rails (10), and the surface region (221) which is subject to traffic loads ends substantially flush with the upper side (10a) of the rails (10), and wherein the projections (22d) of the moulded article assembly (22) extending substantially up to the rails (10) can be deflected by the flanges (34a) of rail wheels (34) and return automatically into their original position when they are no longer in contact with the flanges (34a),
characterised in that the moulded article assembly (22) is formed substantially entirely from rubber material, in that in the surface region (221) of the moulded article assembly (22) which is subject to traffic loads, in the vicinity of the projections (22d), at least one groove (22e, 22m) is formed extending in the longitudinal direction of the rails in the installed condition, and in that the moulded article assembly (22) can be inserted between the two rails (10) forming a track.

2. A moulded article assembly according to Claim 1, wherein the moulded article assembly has a core region of vulcanised scrap rubber material and also on at least one side, which is subject to traffic loads, a substantially closed paving skin of vulcanised crude rubber, characterised in that the projections (22d) of the moulded article assembly (22), which extend substantially up to the rails (10) and which can be deflected by the flanges (34a) of rail wheels (34), are formed substantially entirely of crude rubber.

3. A moulded article assembly according to Claim 1 or 2, characterised in that the moulded article assembly (22) is of such dimensions that in the installed condition of the moulded article assembly (22) the distance of its projections (22d) extending substantially up to the rails (10) from the respective rail (10) is such that upon deflection by the flanges (34a) of rail wheels (34) these members (22d) do not come into contact with the respective rail (10).

4. A moulded article assembly according to any one of Claims 1 to 3, characterised in that the moulded article assembly (22) is provided with at least one abutment surface (22k) which, in its installed condition, co-operates with an associated counter-abutment surface (22d), which is formed on centering elements (20), for centering the moulded article assembly (22) between the rails (10).

5. A moulded article assembly according to any one of Claims 1 to 4, characterised in that at least one surface region (221) of the moulded article assembly (22), which is subject to traffic loads, is provided with a grooved surface configuration (32).

6. A moulded article assembly according to Claim 5, characterised in that the grooved surface configuration (32) has a diamond pattern.

7. A moulded article assembly according to any one of Claims 1 to 6, characterised in that a surface region (221) of the moulded article assembly (22), which is subject to traffic loads, is provided with nails and/or spikes (36).

## Revendications

1. Corps profilé (22) destiné à un dispositif de traversée de voie ferrée comportant au moins un corps profilé (22) de ce type,
le corps profilé (22), à l'état posé, reposant directement ou indirectement sur la structure en croix (10, 14) de la voie ou/et sur le matériau du ballast (16), entre deux rails (10) constituant une voie ferrée,
le corps profilé (22) présentant, sur ses faces orientées, à l'état posé, en direction des rails (10), des saillies (22d) qui, dans une position de départ du corps profilé (22), atteignent sensiblement les rails (10) correspondants, et dont la zone de surface (221), exposée au trafic, est sensiblement jointive avec la face supérieure (10a) des rails (10), et
les saillies (22d), atteignant sensiblement les rails (10), du corps profilé (22), étant susceptibles d'être déviées par les boudins (34a) de roues porteuses (34), et revenant automatiquement dans la position de départ, lorsqu'elles ne sont plus en prise avec les boudins (34a),
caractérisé en ce que
le corps profilé (22) est sensiblement entièrement réalisé en caoutchouc,
en ce qu'est formée, dans la zone de surface (221) exposée au trafic du corps profilé (22), dans la zone des saillies (22d) , au moins une rainure (22e, 22m) s'étendant, à l'état posé, dans la direction longitudinale des rails, et
en ce que le corps profilé (22) est susceptible d'être inséré entre les deux rails (10) constituant une voie ferrée.

2. Corps profilé selon la revendication 1, le corps profilé comportant une zone formant noyau en caoutchouc régénéré vulcanisé ainsi que, au moins sur une face exposée au trafic, une peau de recouvrement sensiblement fermée en caoutchouc brut vulcanisé,
caractérisé en ce que les saillies (22d) du corps profilé (22), atteignant sensiblement les rails (10), et susceptibles d'être déviées par les boudins (34a) de roues porteuses (34), sont constituées sensiblement entièrement en caoutchouc brut.

3. Corps profilé selon la revendication 1 ou 2, caractérisé en ce que le corps profilé (22) a des dimensions telles que, lorsque le corps profilé (22) est posé, l'écart entre ses saillies (22d), atteignant sensiblement les rails (10), et le rail (10) associé est d'une valeur telle que ces parties (22d) ne touchent pas le rail (10) associé lorsqu'une roue porteuse (34) est déviée par le boudin (34a).

4. corps profilé selon l'une des revendications 1 à 3, caractérisé en ce que le corps profilé (22) est pourvu d'au moins une surface d'appui (22k), qui, à l'état posé de celle-ci, coopère respectivement avec une surface d'appui opposée (22d) associée, formée sur des éléments de centrage (20), afin de centrer le corps profilé (22) entre les rails (10).

5. corps profilé selon l'une des revendications 1 à 4, caractérisé en ce qu'au moins une zone de surface (221), exposée au trafic, du corps profilé (22), est pourvue d'un profilage de surface (32).

6. Corps profilé selon la revendication 5, caractérisé en ce que le profilage de surface (32) présente un motif en losange.

7. corps profilé selon l'une des revendications 1 à 6, caractérise en ce qu'une zone de surface (221), exposée au trafic, du corps profilé (22) est équipée de clous et/ou de crampons (36).
